# FASCICULE DE BREVET EUROPEEN

(11) **EP 3 839 193 B1**
(45) Date de publication et mention de la délivrance du brevet: **23.08.2023**
(21) Numéro de dépôt: 20215212.0
(22) Date de dépôt: 17.12.2020
(51) Int. Cl.: E06B 9/17, E06B 7/04, E06B 3/38

(54) **ENSEMBLE MOTORISÉ COMPRENANT UN TABLIER ROULANT ET UN OUVRANT**
MOTORISIERTE EINHEIT AUFWEISEND EINEN ROLLLADENVORHANG UND EINEN FLÜGEL
MOTORISED ASSEMBLY COMPRISING A ROLLER CURTAIN AND A SASH

(30) Priorité: 18.12.2019 FR 1914802
(43) Date de publication de la demande: 23.06.2021
(73) Titulaire: Commissariat à l'Energie Atomique et aux Energies Alternatives, 75015 Paris (FR)
(72) Inventeur: CLAUDON, Fabrice, 38054 Grenoble cedex 09 (FR); BRUN, Adrien, 38054 Grenoble cedex 09 (FR)
(74) Mandataire: Hautier IP

(56) Documents cités:
- EP-A1- 3 263 821
- EP-A1- 3 263 822

## Description

### DOMAINE TECHNIQUE

La présente invention concerne le domaine des tabliers roulants et des menuiseries intégrées dans un bâtiment. Elle trouve pour application particulièrement avantageuse la motorisation de menuiseries et de volets roulants.

### ÉTAT DE LA TECHNIQUE

De manière générale, une menuiserie comprend un dormant, fixé à un mur d'un bâtiment et au moins un ouvrant monté sur le dormant, l'ouvrant étant mobile entre une position fermée et au moins au moins une position ouverte.

La plupart de ces menuiseries sont à l'interface entre l'extérieur et l'intérieur d'un bâtiment. Une menuiserie peut comprendre en outre un tablier roulant également désigné tablier à lames, tel qu'un volet roulant ou un brise-soleil, afin de protéger du soleil l'intérieur du bâtiment. De façon générale, un tablier est actionné entre une position passante et une position occultante. En position occultante, le tablier recouvre au moins partiellement l'ouvrant et limite ainsi le passage des rayons du soleil. Dans la position passante, le tablier ne recouvre pas ou pas totalement l'ouvrant et permet donc le passage des rayons du soleil.

Il existe des tabliers roulants motorisés dont le passage entre la position passante et la position occultante peut être actionné par un ou plusieurs points de commande. La motorisation d'un tablier permet son actionnement sans action d'un utilisateur autre que l'entrée d'une commande. Ainsi, l'intérieur du bâtiment peut être protégé du soleil de façon automatisée, par exemple pour limiter une élévation de la température intérieure aux heures de plus fort ensoleillement.

Il existe par ailleurs des menuiseries dont l'ouvrant peut être passé d'une position ouverte à une position fermée par un moteur. Cette motorisation permet ainsi une ventilation automatique de l'intérieur du bâtiment sans action de l'utilisateur. Une ventilation automatique permet notamment d'améliorer le confort pendant les périodes estivales ou encore de renouveler l'air intérieur pour en améliorer la qualité.

L'association de ces deux fonctions induit toutefois une complexification importante de la menuiserie et du tablier roulant ainsi qu'une augmentation de l'encombrement et du coût associé.

Il est connu du document EP 3263821 A1 une installation domotique comprenant un dispositif d'occultation avec un écran, une fenêtre et un dispositif d'entraînement motorisé. L'actionnement de l'écran et de la fenêtre par l'installation reste toutefois améliorable.

Un objet de la présente invention est donc de proposer un ensemble motorisé comprenant un tablier, amélioré par rapport aux solutions existantes. Un objectif non limitatif de l'invention peut être d'améliorer l'actionnement d'une menuiserie comprenant un ouvrant et du tablier, par exemple pour automatiser leur fonctionnement.

Les autres objets, caractéristiques et avantages de la présente invention apparaîtront à l'examen de la description suivante et des dessins d'accompagnement. Il est entendu que d'autres avantages peuvent être incorporés.

### RÉSUMÉ

Pour atteindre cet objectif, selon un mode de réalisation on prévoit un ensemble selon la revendication 1 comprenant :
- un tablier roulant mobile entre une position rétractée et au moins une position déployée
- un système actionneur comprenant un moteur configuré pour entraîner le passage du tablier alternativement de la position rétractée à l'au moins une position déployée.

L'ensemble comprend en outre un système de couplage comportant au moins un organe de commande destiné à être relié à un ouvrant d'une menuiserie, le système de couplage étant configuré de sorte que ledit moteur entraîne un déplacement de l'organe de commande alternativement entre une première position et une deuxième position, de façon à pouvoir respectivement passer l'ouvrant entre une position fermée et une position ouverte. Avantageusement, le tablier roulant est destiné à être positionné relativement à l'ouvrant de sorte à recouvrir au moins partiellement ce dernier en position déployée.

Le système de couplage comprend en outre un dispositif d'entraînement, le dispositif d'entraînement présentant une configuration embrayée dans laquelle le système de couplage est configuré pour coopérer avec le moteur de façon à entraîner déplacement de l'organe de commande alternativement entre la première position et la deuxième position. Le dispositif d'entraînement présente en outre une configuration débrayée dans laquelle, lors d'un fonctionnement du moteur, le système de couplage n'entraîne pas de déplacement de l'organe de commande alternativement entre la première position et la deuxième position.

Le passage du tablier alternativement de sa position rétractée à sa position déployée, et le déplacement de l'organe de commande alternativement entre la première position et la deuxième position, sont ainsi actionnés par un unique moteur.

Ainsi, l'ensemble permet une gestion motorisée, voire automatisée, de l'ouvrant et du tablier par un même moteur. Cette mutualisation de la motorisation permet d'éviter le recours à un moteur supplémentaire pour actionner l'ouvrant. L'actionnement motorisé du tablier et de la menuiserie est donc simplifié, tout en découplant au moins partiellement, voire totalement, l'actionnement de l'ouvrant et du tablier. L'encombrement de l'ensemble est en outre limité. Son raccordement électrique est réduit. L'intégration de l'ensemble, voire de l'ensemble comprenant la menuiserie, au bâtiment est donc facilitée en termes de volume occupé et de montage. Le coût de l'ensemble et son coût d'installation sont en outre réduits.

Le dispositif d'entraînement permet en outre de dissocier au moins en partie l'actionnement de l'ouvrant de l'actionnement du tablier. L'usure de l'ensemble, et notamment de l'organe de commande, peut ainsi être limitée.

Selon un premier exemple, l'ensemble ne comprend pas la menuiserie. Tel est par exemple le cas si la menuiserie est déjà présente avant installation du tablier. Alternativement, la menuiserie fait partie de l'ensemble. Tel est par exemple le cas si la menuiserie est installée en même temps que le tablier.

Selon un exemple, l'ensemble peut comprendre :
- une menuiserie comprenant au moins un ouvrant mobile entre une position fermée et au moins une position ouverte,
- un tablier mobile entre la position rétractée, correspondant à une position passante, dans laquelle le tablier laisse l'ouvrant au moins en partie découvert et l'au moins une position déployée, correspondant à au moins une position occultante, dans laquelle le tablier recouvre au moins partiellement l'ouvrant, l'ouvrant étant plus recouvert par le tablier dans la position occultante que dans la position passante,
- un système actionneur comprenant un moteur configuré pour entraîner le passage du tablier alternativement de sa position passante à l'au moins une position occultante,

Avantageusement, le moteur est configuré pour entraîner le passage du tablier alternativement de la position passante à l'au moins une position occultante, et le passage de l'ouvrant alternativement entre la position fermée et l'au moins une position ouverte.

Avantageusement, l'ensemble comprend en outre un système de couplage relié à l'ouvrant et configuré pour que ledit moteur entraîne le passage de l'ouvrant alternativement entre la position fermée et l'au moins une position ouverte.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 illustre une vue d'ensemble de l'ensemble selon un mode de réalisation de l'invention, l'ouvrant étant dans une position ouverte.
La figure 2 illustre une vue en coupe transversale d'une partie supérieure de l'ensemble illustré en figure 1.
Les figures 3A à 3C illustrent des vues détaillées d'une partie du dispositif de tringlerie, selon un mode de réalisation de l'invention.
La figure 4 illustre une vue longitudinale d'une partie supérieure de l'ensemble illustré en figure 1, selon un mode de réalisation de l'invention.
La figure 5 illustre une vue longitudinale d'une partie supérieure de l'ensemble illustré en figure 1, selon un autre mode de réalisation de l'invention.
Les figures 6A et 6B illustrent des vues de côté détaillées de la partie supérieure de l'ensemble illustré en figure 5, respectivement en configuration embrayée et débrayée du dispositif d'entraînement.
La figure 7 illustre une vue longitudinale d'une partie supérieure de l'ensemble illustré en figure 1, selon un autre mode de réalisation de l'invention.
La figure 8 illustré une vue détaillée d'une partie du dispositif d'entraînement de la partie supérieure de l'ensemble illustré en figure 7.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement.

Selon un exemple, l'ensemble comprend l'ouvrant au moins de la menuiserie et de préférence toute la menuiserie. L'ouvrant peut être monté mobile en rotation sur le dormant, typiquement par l'un de ses bords. Selon un exemple plus particulier, l'ouvrant est monté sur l'un parmi une traverse et un montant d'un dormant, l'ouvrant étant mobile en rotation, sur un intervalle angulaire, autour d'un axe parallèle à la direction d'extension de l'un parmi la traverse et le montant. Selon un exemple, l'ouvrant est mobile en rotation sur le dormant sans être mobile en translation sur le long d'un montant et/ou d'une traverse.

Selon un exemple, le tablier est mobile entre la position rétractée et l'au moins une position déployée par un mouvement de translation. Selon un exemple plus particulier, le mouvement de translation du tablier s'effectue le long de la direction verticale.

Selon un exemple, la position rétractée peut correspondre à une position passante, dans laquelle le tablier laisse l'ouvrant au moins en partie découvert et l'au moins une position déployée peut correspondre à au moins une position occultante, dans laquelle le tablier recouvre au moins partiellement l'ouvrant. L'ouvrant peut notamment être plus recouvert par le tablier dans la position occultante que dans la position passante.

Selon un exemple, l'organe de commande est fixé à l'ouvrant. Selon un exemple l'organe de commande est fixé à un montant d'une partie mobile de l'ouvrant.

Selon un exemple, le tablier est un tablier à lames rigides, tel qu'un volet roulant ou un brise-soleil, par exemple à lames orientables. Il peut également être désigné panneau à lames. Selon un autre exemple, le tablier ne présente pas de lames et comprend une couche enroulable, par exemple une toile. Selon un autre exemple, le tablier comprend une grille ou un grillage enroulable autour du tambour. On peut prévoir en outre que le tablier comprenne au moins à la fois une lame rigide et une grille ou un grillage.

Selon un exemple, le tablier est monté sur un tambour entraîné en rotation autour d'un axe de rotation, de préférence sensiblement horizontal, par le moteur. Lorsque le moteur est actionné dans un premier sens, le moteur entraîne au moins l'un parmi le tambour et le système de couplage, le tambour étant entraîné en rotation dans le premier sens pour passer le tablier de l'au moins une position déployée à la position rétractée, et le système de couplage entraînant déplacement de l'organe de commande de la première position à la deuxième position, de façon à passer l'ouvrant de la position fermée à la position ouverte. Lorsque le moteur est actionné dans un deuxième sens, le deuxième sens étant opposé au premier sens, le moteur entraîne au moins l'un parmi le tambour et le système de couplage, le tambour étant entraîné en rotation dans le deuxième sens pour passer le tablier de la position rétractée à l'au moins une position déployée, et le système de couplage entraînant le déplacement de l'organe de commande de la deuxième position à la première position, de façon à passer l'ouvrant de l'au moins une position ouverte à la position fermée.

Selon le sens d'actionnement du moteur, l'ensemble des positions de l'ouvrant et du tablier peuvent ainsi être obtenues, pour gérer l'aération d'une pièce et/ou son ensoleillement. On peut souhaiter passer le tablier en positon occultante pour diminuer l'ensoleillement et fermer l'ouvrant pour limiter l'élévation de la température de la pièce, notamment aux heures de fort ensoleillement en été. L'ensemble permet en outre de gérer de façon motorisée, voire automatisée, l'aération régulière d'une pièce en passant l'ouvrant dans sa position ouverte et au besoin le tablier dans sa position passante, puis en fermant l'ouvrant une fois l'aération réalisée.

Selon un exemple, le système de couplage comprend un dispositif d'entraînement et un dispositif de tringlerie comprenant l'organe de commande. Le dispositif d'entraînement peut être configuré pour être entraîné en rotation par le moteur et actionner un déplacement, de préférence un déplacement au moins en translation, de l'organe de commande alternativement entre la première position et la deuxième position. L'organe de commande peut être destiné, voire configuré, de façon à exercer une force de poussée sur l'ouvrant lors de son déplacement de la première position à la deuxième position, et une force de traction sur l'ouvrant lors de son déplacement de la deuxième position à la première position.

Selon un exemple, le dispositif de tringlerie présente une configuration d'engagement autorisant l'organe de commande à exercer au moins l'une parmi la force de poussée et la force de traction sur l'ouvrant lorsque le système de couplage est actionné par le moteur. Le dispositif de tringlerie peut en outre présenter une configuration de dégagement dans laquelle l'organe de commande n'exerce pas de force de poussée et de traction sur l'ouvrant lorsque le système de couplage est actionné par le moteur. Ainsi, l'actionnement de tablier n'induit pas nécessairement l'actionnement de l'ouvrant. En outre, l'actionnement de l'ouvrant peut être permis pour une position plus ou moins déployée du tablier. Dans la configuration de dégagement, le couplage entre le tablier et l'ouvrant est inactivé. Il est alors par exemple possible de manoeuvrer le tablier indépendamment de l'ouvrant.

Selon un exemple, l'organe de commande est un câble de commande destiné à être relié par une première portion à l'ouvrant, voire par une première extrémité, et est relié par une deuxième portion au dispositif d'entraînement, voire par une deuxième extrémité.

Selon un exemple, le dispositif d'entraînement est configuré de façon à enrouler au moins partiellement le câble de la deuxième position à la première position, pour passer l'ouvrant de la position ouverte à la position fermée, et de façon à dérouler au moins partiellement le câble de la première position à la deuxième position, pour passer l'ouvrant de la position fermée à l'au moins une position ouverte. Par enroulement du câble de commande, le système de couplage limite le volume de la menuiserie et donc minimise son encombrement. Ce mode de réalisation apporte en outre une réponse à la problématique consistant à augmenter l'ensoleillement de l'intérieur d'un habitat. En effet, lorsque le caisson intégrant le tablier est monté sur l'ouverture portant la menuiserie, il vient masquer une partie de l'ouverture et réduit donc l'ensoleillement. Une réduction de l'encombrement du caisson permet ainsi d'augmenter l'ensoleillement. Selon un exemple, le câble est souple. Par ailleurs, cette solution présente comme avantage d'être particulièrement robuste et peu coûteuse.

Selon un exemple, le moteur présente un arbre de transmission mobile en rotation autour d'un axe de rotation et le dispositif d'entraînement comprend un premier organe de couplage coaxial à l'arbre de transmission et présentant une gorge, la deuxième portion du câble étant fixée dans la gorge, de préférence au fond de la gorge. Le premier organe de couplage peut être configuré de façon à être entraîné en rotation par l'arbre de transmission pour sélectivement enrouler et dérouler le câble.

Selon un exemple, la deuxième portion du câble est fixée à la gorge par un organe élastique tel qu'un ressort de rappel. L'organe élastique transmet le mouvement du premier organe de couplage au câble tout en conférant une tolérance de fabrication à la menuiserie, plus particulièrement en accommodant un éventuel jeu entre le disque et le câble.

Selon un exemple, le câble présente une longueur choisie de sorte que :
- lorsque le tablier est dans la position rétractée, le câble est déroulé sur toute ladite longueur,
- lorsque le tablier est dans une position déployée maximale, dans laquelle le tablier est destiné à recouvrir totalement l'ouvrant, le câble est enroulé sur ladite longueur, le câble étant enroulé au fur et à mesure de la course du tablier de la position rétractée à la position déployée maximale.

L'ouverture de l'ouvrant est généralement d'une amplitude inférieure à la longueur de course du tablier. La longueur de course du câble étant choisie en accord avec la longueur de course du tablier, il n'est alors pas nécessaire d'utiliser un mécanisme d'embrayage supplémentaire.

Le système de couplage comprend un dispositif d'entraînement, le dispositif d'entraînement présentant une configuration embrayée dans laquelle le système de couplage est configuré pour coopérer avec le moteur de façon à entraîner déplacement de l'organe de commande alternativement entre la première position et la deuxième position. Le dispositif d'entraînement présente en outre une configuration débrayée dans laquelle, lors d'un fonctionnement du moteur, le système de couplage n'entraîne pas de déplacement de l'organe de commande alternativement entre la première position et la deuxième position. Le dispositif d'entraînement permet ainsi de dissocier au moins en partie l'actionnement de l'ouvrant de l'actionnement du tablier. L'usure de l'ensemble, et notamment de l'organe de commande, peut ainsi être limitée.

Selon un exemple, comme il ressort clairement de la description, dans la configuration débrayée, le premier organe de couplage n'est pas entrainé en rotation par l'arbre de transmission, ou un degré de liberté en rotation autour de l'axe de rotation A de l'organe de couplage est supprimé par rapport à un bâti de la menuiserie.

Selon un exemple, le moteur présentant un arbre de transmission mobile en rotation autour d'un axe de rotation et le dispositif d'entraînement comprenant un premier organe de couplage coaxial à l'arbre de transmission, le dispositif d'entraînement comprend un deuxième organe de couplage coaxial et solidaire en rotation de l'arbre de transmission, et configuré pour entraîner en rotation le premier organe de couplage dans la configuration embrayée.

Selon un exemple, le premier organe de couplage et le deuxième organe de couplage sont soit :
- des disques d'embrayage, que l'on peut également appeler disque de friction, présentant des faces en regard et configurés pour transmettre un couple d'un disque d'embrayage à l'autre,
- des organes présentant chacun au moins un relief complémentaire, l'au moins un relief d'un organe étant configuré pour venir en prise avec l'au moins un relief de l'autre organe de façon à permettre une transmission de couple lorsqu'ils sont en prise.

Selon un exemple, le dispositif d'entraînement comprend un organe élastique relié au premier organe de couplage et présentant une position active et une position inactive de sorte que :
- dans la configuration active, l'organe élastique exerce une force de maintien du premier organe de couplage au contact du deuxième organe de couplage, autorisant ainsi un couplage en rotation des premier et deuxième organes de couplage,
- dans sa configuration inactive, l'organe élastique n'exerce pas une force de maintien permettant un couplage en rotation des premier et deuxième organes de couplage.

Selon un exemple, dans la configuration embrayée, l'organe élastique maintient le premier organe de couplage en contact du deuxième organe de couplage, voire en appui sur le deuxième organe de couplage.

Selon un exemple, le moteur présentant un arbre de transmission mobile en rotation autour d'un axe de rotation, le dispositif d'entraînement comprenant un premier organe de couplage coaxial à l'arbre de transmission, et le tablier étant monté sur un tambour coaxial au moteur et entraîné en rotation par le moteur, le premier organe de couplage et le tambour présentent chacun au moins un relief complémentaire configuré pour solidariser au moins en rotation le tambour et le premier organe de couplage dans la configuration embrayée.

Selon un exemple, le dispositif d'entraînement comprend au moins un organe de désengagement présentant une première position et une deuxième position de sorte que :
- dans la configuration embrayée, et lorsque l'organe de désengagement est dans sa première position, le premier organe de couplage est solidaire du tambour au moins en rotation autour de l'axe de rotation du tambour par leur au moins un relief complémentaire,
- dans la configuration débrayée, et lorsque l'organe de désengagement est dans sa deuxième position, l'organe de désengagement éloigne le premier organe de couplage et le tambour de façon à désengager leur au moins un relief complémentaire, autorisant ainsi une rotation relative entre le premier organe de couplage et le tambour.

Selon un exemple, l'organe de désengagement est un actionneur linéaire.

Selon un exemple, le dispositif d'entraînement comprend un organe élastique relié au premier organe de couplage et présentant une position active et une position inactive de sorte que :
- dans sa position active, l'organe élastique exerce une force de maintien du premier organe de couplage au contact du tambour, autorisant ainsi un couplage en rotation du premier organe de couplage et du tambour.
- dans sa configuration inactive, l'organe élastique n'exerce pas une force de maintien permettant un couplage en rotation du premier organe de couplage et du tambour.

Selon un exemple, dans la configuration embrayée, l'organe élastique maintient le premier organe de couplage en contact du tambour, voire en appui sur le tambour.

Selon un exemple, le moteur présentant un arbre de transmission mobile en rotation autour d'un axe de rotation, le dispositif d'entraînement comprenant un premier organe de couplage configuré pour être entraîné en rotation par l'arbre de transmission, le dispositif d'entraînement comprend au moins un premier actionneur linéaire fixe par rapport au premier organe de couplage et présentant une position déployée et une position rétractée, de sorte que :
- dans la configuration embrayée, le premier actionneur est dans sa position rétractée et le premier organe de couplage est libre en rotation autour de l'axe de rotation, ou de façon équivalente par rapport à un bâti de la menuiserie, le bâti étant par exemple un caisson ou un mur,
- dans la configuration débrayée, le premier actionneur est dans sa position déployée et bloque en rotation le premier organe de couplage.

Selon un exemple, le tablier est monté sur un tambour entraîné en rotation par l'arbre de transmission, le dispositif d'entraînement comprend au moins un deuxième actionneur linéaire fixe par rapport au tambour et présentant une position déployée et une position rétractée, de sorte que :
- lorsque le deuxième actionneur est dans sa position rétractée et le tambour est libre en rotation autour de l'axe de rotation, ou de façon équivalente par rapport au bâti de la menuiserie,
- lorsque le deuxième actionneur est dans sa position déployée, le deuxième actionneur bloque en rotation le tambour.

Ainsi, l'actionnement de l'ouvrant et du tablier peuvent être complètement dissociés, tout en utilisant un unique moteur

Dans la suite de la description, il sera fait usage de termes tels que « vertical », « longitudinal », « transversal », « supérieur », « inférieur », « avant », « arrière », « dessus », « dessous ». Ces termes doivent être interprétés de façon relative en relation avec la position normale d'utilisation de l'ensemble, et notamment de la menuiserie. Par exemple, dans le cas où l'ensemble et la menuiserie sont destinés à être fixés verticalement sur un mur, le dormant comprend des montants verticaux et des traverses horizontales. Dans la suite, on se réfère au cas où la position normale d'utilisation de l'ensemble est verticale. Cette position normale peut s'inscrire dans le repère illustré sur les figures. L'axe vertical peut s'entendre alors par rapport à l'axe z. « Supérieur » et « inférieur » peuvent par exemple s'entendre par rapport à l'axe z. En outre dans la suite, on se réfère au cas non limitatif où la menuiserie est disposée sur un mur à l'interface entre l'intérieur et l'extérieur.

Lorsque que le tablier recouvre au moins en partie l'ouvrant, cela n'implique pas nécessairement que l'ouvrant et le tablier soient en contact.

On entend par « organe de commande » tout élément mécanique permettant la transmission d'un mouvement à l'ouvrant. L'organe de commande peut être souple ou rigide. L'organe de commande peut comprendre une pluralité d'élément, certains pouvant en outre être souples et/ou certains pouvant en outre être rigides.

On entend par un paramètre « sensiblement égal/supérieur/inférieur à » une valeur donnée, que ce paramètre est égal/supérieur/inférieur à la valeur donnée, à plus ou moins 10 % près, voire à plus ou moins 5 % près, de cette valeur.

L'ensemble 1 est maintenant décrit en référence aux figures 1 à 8. L'ensemble 1 comprend un tablier roulant 12 motorisé. L'ensemble 1 peut être monté sur une menuiserie existante, par exemple déjà fixée à un mur d'un bâtiment. Ainsi, une menuiserie existante peut être rénovée pour automatiser son fonctionnement, avec possiblement des aménagements de la menuiserie. Alternativement, l'ensemble peut comprendre une menuiserie, l'ensemble pouvant être fixé à un mur d'un bâtiment, par exemple lors de l'installation d'un ensemble neuf. Dans la suite, on se réfère à l'exemple non limitatif selon lequel l'ensemble comprend une menuiserie. Néanmoins, tous les modes de réalisation, caractéristiques techniques, effets techniques et avantages décrits ci-dessous sont applicables au cas où la menuiserie ne fait pas partie de l'ensemble et où l'ensemble est installé en coopération avec une menuiserie déjà existante.

Comme illustré par les figures 1 et 2, la menuiserie comprend un dormant 10, fixé à un mur, par exemple d'un bâtiment. Le dormant 10 est de préférence disposé dans un plan sensiblement vertical en position montée de la menuiserie. Le dormant 10 comprend une traverse inférieure et une traverse 100 supérieure, chacune des traverses s'étendant selon une direction horizontale x. Le dormant 10 comprend en outre deux montants 101 s'étendant chacun selon une direction verticale z, depuis la traverse inférieure jusqu'à la traverse 100 supérieure.

La menuiserie comprend au moins un ouvrant 11 mobile entre une position fermée et au moins une position ouverte. L'ouvrant 11 comprend un cadre 110 et une vitre 111. Le cadre 110 peut présenter deux profilés verticaux parallèles aux montants 101 du dormant 10, et deux profilés horizontaux parallèles aux traverses 100 du dormant 10. Selon un premier exemple, l'ouvrant 11 peut être coulissant. Pour cela, l'ouvrant peut être mobile en translation entre sa position fermée et au moins une position ouverte, selon une direction sensiblement parallèle à l'une parmi la direction horizontale x et la direction verticale z. Cet exemple correspond à des menuiseries coulissantes telles que les fenêtres à guillotine. Selon un deuxième exemple, l'ouvrant est monté mobile en rotation sur un montant 101 ou sur une traverse 100 du dormant 10. Cette rotation peut s'effectuer sur un secteur angulaire qui varie généralement, selon le type de fenêtre, et peut atteindre 180°.

L'ouvrant 11 peut alors être mobile en rotation, autour d'un axe parallèle à la direction d'extension de l'un parmi la traverse (fenêtres à la française par exemple) et le montant 100 (fenêtres à oscillo-battant par exemple). Dans la suite, on se réfère à l'exemple non-limitatif dans lequel l'ouvrant 11 est monté mobile en rotation, au moins sur un intervalle angulaire, sur la traverse inférieure du dormant 10. En outre, on se réfère à l'exemple non-limitatif dans lequel l'ouvrant s'ouvre vers l'intérieur du bâtiment.

L'ensemble 1 comprend un tablier 12 mobile entre une position déployée, ou de façon équivalente une position passante dans laquelle le tablier 12 ne recouvre pas l'ouvrant 11, ou pas totalement, et au moins une position rétractée, ou de façon équivalente une position occultante dans laquelle le tablier 12 recouvre au moins partiellement l'ouvrant 11. L'ouvrant est plus recouvert par le tablier dans la position occultante que dans la position passante. Ainsi, le tablier peut 12 bloquer au moins en partie le passage de lumière, par exemple les rayons du soleil. Le tablier 12 peut être un volet roulant ou un brise-soleil, par exemple à lames orientables. En alternative ou en complément à des lames, le tablier 12 peut comprendre une toile enroulable ou un grillage également enroulable. Selon la portion plus ou moins importante de l'ouvrant 11 recouverte par le tablier 12, le tablier 12 est dans une position plus ou moins occultante. Le tablier 12 peut recouvrir totalement l'ouvrant 11 dans sa position déployée maximale, et notamment sa vitre 111, pour être totalement occultant. Lorsque le tablier 12 recouvre partiellement l'ouvrant 11, une pénombre relative peut ainsi être obtenue.

L'ensemble 1 comprend en outre un système actionneur 13 configuré pour actionner au moins le déplacement du tablier 12 entre sa position passante et la position occultante. Pour cela, le système actionneur 13 comprend un moteur 130. Selon l'exemple illustré en figure 1, le tablier 12 s'étend d'un premier bord latéral 120 à un deuxième bord latéral 121 selon la direction horizontale x. Selon cet exemple, le tablier présente un bord inférieur 123 libre et un bord supérieur. Le bord supérieur peut être monté sur un tambour 131. Le tambour 131 est configuré pour être entraîné en rotation par le moteur 130 autour d'un axe de rotation A parallèle à une direction horizontale x.

Le tambour 131 peut être entraîné en rotation par le moteur 130 autour de l'axe de rotation A, de façon à enrouler le tablier 12 autour du tambour 131 lors du passage de la position passante à la position occultante, et à dérouler le tablier 12 lors du passage de la position occultante à la position passante, comme illustré par la double flèche M1 en figure 1. Par exemple, le moteur 130 peut présenter un arbre de transmission 1300 configuré pour entraîner le tambour 131. Le tablier 12 peut être mobile en translation par rapport à l'ouvrant selon une direction perpendiculaire à l'axe de rotation A, comme illustré par la double flèche M2 illustrée en figure 1. Les bords latéraux 120, 121 du tablier peuvent être en outre guidés dans des coulisses disposées par exemple sur le mur du bâtiment.

L'ensemble 1, et plus particulièrement la menuiserie, peut être disposé dans une ouverture dans un mur du bâtiment. Comme illustré dans les figures 4, 5 et 7, le moteur 130 peut présenter un arbre de transmission 1300 s'étendant selon la direction horizontale x d'un bord à l'autre de l'ouverture, l'arbre étant maintenu par des paliers 151. Le tambour 131 et le moteur 130 peuvent être disposés à l'intérieur d'un caisson 15, par exemple fixé sur le mur 2 entre les deux bords de l'ouverture du mur 2. Le tablier 12 peut être déroulé du côté extérieur du mur, et l'ouvrant peut être ouvert vers l'intérieur du bâtiment.

L'ensemble 1 comprend en outre un système de couplage 14 relié à l'ouvrant 11 et configuré pour que le moteur 130 entraîne le passage de l'ouvrant 11 alternativement entre la position fermée et l'au moins une position ouverte. Par exemple, le système de couplage 14 peut coopérer avec l'arbre de transmission 1300 du moteur 130. Le système de couplage 14 peut comprendre un organe de commande 1410 relié à l'ouvrant 11. Le moteur 130 peut entraîner un déplacement de l'organe de commande 1410 alternativement entre une première position et une deuxième position, de façon à pouvoir passer l'ouvrant 11 entre la position fermée et la position ouverte.

Ainsi, le tablier 12 et l'ouvrant 11 peuvent être actionnés de façon motorisée, voire automatique par le même moteur 110. Il n'est alors pas nécessaire, contrairement aux solutions existantes, d'ajouter un moteur supplémentaire pour l'actionnement de l'ouvrant 11, en plus de celui prévu pour l'actionnement du tablier 12. L'encombrement de l'ensemble 1 ainsi que son coût sont ainsi limités. L'intégration de l'ensemble 1 au bâtiment est donc facilitée au moins en termes de volume occupé. En outre, un raccordement électrique de l'ensemble 1 peut alors être fait pour un seul moteur 130. Le montage de l'ensemble 1 est donc facilité et son coût d'installation est réduit.

Pour actionner l'ouvrant 11 et/ou le tablier 12, la cinématique de fonctionnement de l'ensemble 1 peut être la suivante. Lorsque le moteur 130 est actionné dans un premier sens S1, le moteur 130 peut entraîner le tambour 131. Le tambour 131 est alors entraîné en rotation dans le premier sens S1 autour de l'axe de rotation A pour enrouler le tablier 12 et le monter en le passant de la position occultante, quelle que soit sa position occultante initiale, à la position passante ou dans une position moins occultante. Lorsque le tablier 12 est déjà dans une position totalement passante, le tablier 12 peut conserver sa position. Le moteur 130 peut en alternative ou de façon additionnelle entraîner le système de couplage 14. Le système de couplage 14 entraîne alors le passage de l'ouvrant 11 de la position fermée à la position ouverte.

Lorsque le moteur 130 est actionné dans un deuxième sens S2, le moteur 130 peut entraîner le tambour 131. Le tambour est alors entraîné en rotation dans le deuxième sens S2 autour de l'axe de rotation A pour dérouler le tablier 12 et l'abaisser pour le passer de sa position passante, à la position occultante. Lorsque le tablier 12 est déjà dans sa position totalement occultante, le tablier 12 peut conserver sa position. Le moteur 130 peut en alternative ou de façon additionnelle entraîner le système de couplage 14. Le système de couplage 14 entraîne alors le passage de l'ouvrant 11 de sa position ouverte à sa position fermée.

L'ensemble des configurations de l'ouvrant 11 et du tablier 12 peuvent ainsi être obtenues de façon motorisée, voire sans action d'un utilisateur lors de leur actionnement autre que l'entrée d'une commande. Par exemple, en été et aux heures de plus fort ensoleillement, le tablier 12 peut être dans une position occultante pour diminuer la lumière arrivant dans le bâtiment, et l'ouvrant 11 peut être fermé car la température extérieure devient plus importante que la température intérieure. Lorsque l'ensoleillement diminue et la température diminue, le tablier 12 peut être passé dans la position passante et l'ouvrant 11 peut être ouvert, au moins sur un temps déterminé, pour renouveler l'air intérieur voire le rafraichir. On peut prévoir en outre que le tablier 12 soit passé dans la position occultante et que l'ouvrant 11 soit ouvert, au moins sur un temps déterminé, pour favoriser l'aération du bâtiment tout en limitant la lumière incidente par exemple au printemps ou à l'automne, ou durant la nuit. Le tablier 12 peut être passé de la position passante à la position occultante sans que l'ouvrant 11 soit actionné, par exemple l'ouvrant 11 peut rester fermé. Ce mode de fonctionnement peut notamment être privilégié en hiver.

Afin de contrôler la position de l'ouvrant 11 et la position du tablier 12, la menuiserie 1 peut comprendre un système de commande 16. Le système de commande 16 peut être piloté par un utilisateur, voire de façon alternative ou complémentaire par un programme de commande. L'actionnement de l'ouvrant 11 et du tablier 12 peut ainsi être programmé en fonction des heures de la journée et/ou des saisons. Le pilotage par l'utilisateur et/ou le programme de commande peuvent être centralisés à plusieurs ensembles 1, permettant ainsi une gestion coordonnée, voire commune, du niveau d'ensoleillement et/ou de l'aération à l'échelle d'une pièce ou d'un bâtiment. Ce système peut par exemple comprendre un boîtier de commande pouvant être actionné par un utilisateur et/ou sur lequel l'utilisateur peut charger ou configurer le programme de commande. Ce boîtier peut être connecté de façon filaire à la l'ensemble 1. De façon alternative, le boîtier de commande peut être connecté à l'ensemble 1 par une connexion sans fil. Dans ce cas, le système de commande 16 peut comprendre un module de réception d'un signal issu du boîtier de commande.

En outre, le système de commande 16 peut comprendre au moins un capteur, tel qu'un capteur de température et un capteur du niveau d'ensoleillement. En fonction des données mesurées par l'au moins un capteur, le système de commande 16 peut actionner l'ouvrant 11 et/ou le tablier 12. Par exemple, le programme de commande peut être configuré de façon à actionner l'ouvrant 11 et/ou le tablier 12 lorsque les données mesurées par l'au moins un capteur s'écartent d'une valeur de consigne.

Selon un exemple non limitatif, pour entraîner l'ouverture et la fermeture de l'ouvrant 11 lors d'un fonctionnement du moteur 110, le système de couplage 14 peut comprendre un dispositif d'entraînement 140 et un dispositif de tringlerie 141. Le dispositif d'entraînement 140 peut être configuré pour être entraîné en rotation par le moteur 130 et actionner un déplacement au moins en translation du dispositif de tringlerie 141. Pour cela, le dispositif d'entraînement 140 peut comprendre un premier organe de couplage 1400 configuré pour être entraîné en rotation par l'arbre de transmission 1300 autour de l'axe A et transmettre ce mouvement de rotation au dispositif de tringlerie 141 pour le déplacer en translation.

Le dispositif de tringlerie 141 peut comprendre l'organe de commande 1410, l'organe de commande étant relié à l'ouvrant 11. Le mouvement de translation l'organe de commande 1410 induit alors une force sur l'ouvrant 11 pour le passer de la position fermée à la position ouverte, et une force distincte sur l'ouvrant 11 pour le passer de la position ouverte à la position fermée. Selon l'exemple illustré en figure 1, l'organe de commande 1410 peut être déplacé en translation selon une direction transverse y de façon à exercer une force de poussée sur l'ouvrant 11 lors du passage de la position fermée à la une position ouverte, et une force de traction sur l'ouvrant 11 lors du passage la position ouverte à la position fermée, comme l'illustre la double-flèche M3.

Pour dissocier l'actionnement de l'ouvrant 11 et l'actionnement du tablier 12 lors du fonctionnement du moteur 130, le dispositif de tringlerie 141 peut présenter une configuration d'engagement et une configuration de dégagement. Dans sa configuration d'engagement, le dispositif de tringlerie 141 peut être configuré de sorte que l'organe de commande 1410 exerce au moins l'une parmi la force de poussée et la force de traction sur l'ouvrant 11 lorsque le système de couplage 14 est actionné par le moteur 130. Dans sa configuration de dégagement, le dispositif de tringlerie 141 peut être configuré de sorte que l'organe de commande 1410 n'exerce pas de force de poussée et de traction sur l'ouvrant 11 lorsque le système de couplage 14 est actionné par le moteur 130.

Le dispositif d'entraînement 140 présente une configuration embrayée et une configuration débrayée. Dans la configuration débrayée, le premier organe de couplage 1400 n'est pas entrainé en rotation par l'arbre de transmission 1300, voire un degré de liberté en rotation autour de l'axe de rotation A de l'organe de couplage 1400 est supprimé par rapport à un bâti de la menuiserie, le bâti étant par exemple un caisson ou un mur.

Le dispositif d'entraînement peut comprendre, en plus du premier organe de couplage 1400, un deuxième organe de couplage 1401. Le deuxième organe de couplage 1401 peut être solidaire en rotation de l'arbre de transmission, autour de l'axe de rotation A, et être configuré de sorte qu'une transmission du couple s'effectue du deuxième organe de couplage 1401 au premier organe de couplage 1400 dans la configuration embrayée, et de sorte que cette transmission n'est pas effectuée dans la configuration débrayée.

Le premier organe de couplage 1400 peut être coaxial à l'axe de de rotation A de l'arbre de transmission 1300. Le deuxième organe de couplage 1401 peut en outre être coaxial à l'arbre de transmission 1300. Cette disposition coaxiale permet au dispositif de couplage 140 de s'intégrer de façon harmonieuse dans l'ensemble 1 et facilite son installation et son intégration au bâtiment. Le deuxième organe de couplage 1401 peut être choisi parmi le tambour 131 ou un élément distinct coaxial à l'arbre de transmission 1300.

Le dispositif de tringlerie 141 et sa coopération avec le dispositif d'entraînement 140 ainsi qu'avec l'ouvrant 11, sont maintenant décrits en détail. Selon l'exemple illustré en figure 2, le dispositif d'entraînement 140 comprend un premier organe de couplage 1400. Cet organe de couplage 1400 peut être coaxial à l'axe de de rotation A du moteur 130, et plus particulièrement de l'arbre de transmission 1300. L'organe de commande 1410 peut être un câble de commande 1410 monté par une première portion, et de préférence par une première extrémité 1410a, sur l'ouvrant 11. Le câble de commande 1410 peut être fixé par une deuxième portion, et de préférence par une deuxième extrémité 1410b, au premier organe de couplage 1400. Ainsi, lors d'une rotation du premier organe de couplage 1400 dans le deuxième sens S2, le câble 1410 est au moins partiellement enroulé le long de l'organe de couplage 1400, ce qui induit une translation de la première extrémité 1410a. L'extrémité 1410a étant fixée à l'ouvrant 11, le dispositif de tringlerie exerce une force de traction sur l'ouvrant 11 pour le fermer. Lors d'une rotation du premier organe de couplage 1400 dans le premier sens S1, le câble 1410 est au moins partiellement déroulé de l'organe de couplage 1400, ce qui induit une translation de la première extrémité 1410a. L'extrémité 1410a étant fixée à l'ouvrant 11, le dispositif de tringlerie exerce une force de poussée sur l'ouvrant 11 pour l'ouvrir. Pour cela on prévoit un câble 1410 suffisamment rigide pour transmettre une force de poussée au fur et à mesure qu'il est déroulé. Alternativement, et en particulier dans le cas d'une fenêtre à guillotine, donc l'ouvrant 11 est en position haute, on peut prévoir que la menuiserie soit conformée de sorte que le positionnement du centre de gravité et le poids de l'ouvrant 11 suffisent à amener ce dernier depuis la position fermée à la position ouverte lorsque le câble 1410 se déroule. Par ailleurs, par exemple dans le cas d'une fenêtre à oscillo-battant, on peut prévoir qu'un organe élastique tel qu'un ressort de compression soit disposé sur l'ouvrant 11 de façon à exercer une force de poussée sur l'ouvrant 11 et amener ce dernier depuis la position fermée à la position ouverte lorsque le câble 1410 se déroule. Comme illustré en figure 4, le premier organe de couplage 1400 peut comprendre un tambour 14001 pour enrouler au moins partiellement le câble de commande 1410.

Comme illustré en figure 2, le premier organe de couplage 1400 peut comprendre une gorge 1400a configurée pour accueillir au moins en partie le câble 1410. Cette gorge 1400a peut s'étendre dans l'organe de couplage 1400 sensiblement sur le long d'une portion de son contour 1400i. La deuxième extrémité 1410b du câble 1410 peut être fixée sur le fond de la gorge 1400a. Le câble peut s'étendre le long de la gorge 1400a pour déboucher à l'extérieur du premier organe de couplage 1400 par une ouverture 1400a'. Plus particulièrement, la deuxième extrémité 1410b du câble 1410 peut être fixée sur le fond de la gorge 1400a par un organe de transmission 1400b, par exemple un ressort. L'organe de transmission 1400b transmet le mouvement du premier organe de couplage 1400 au câble 1410 tout en conférant une tolérance de fabrication à l'ensemble 1, plus particulièrement en accommodant un éventuel jeu entre l'organe de couplage 1400 et le câble 1410.

Le câble 1410 peut être disposé dans un guide de coulissement 152, permettant ainsi d'assurer une bonne transmission du mouvement induit par le premier organe de couplage 1400 à l'ouvrant 11. Le guide de coulissement 152 peut s'étendre selon la direction transverse y entre le premier organe de couplage 1400 et l'ouvrant 11. Ce guide de coulissement peut être délimité d'une part par une face supérieure 153 du caisson 15 et d'autre part par un relief de matière 157 disposé entre le premier organe de couplage 1400 et au moins l'une parmi la face supérieure 153 du caisson 15 et sa face latérale 155 contre le dormant 10. Le câble 1410 peut s'étendre dans une ouverture 1000 disposée dans le dormant 10, par exemple dans sa traverse 100 supérieure. De préférence, l'ouverture 1000 est disposée en regard du guide de coulissement 152. Par l'ouverture 1000, le câble 1410 peut accéder à l'ouvrant 11, et plus particulièrement à son cadre 110 sur lequel la première extrémité 1410a du câble 1410 est fixée.

Le câble 1410 de commande peut être souple, et plus particulièrement il peut présenter des propriétés de flexibilité similaires à une aiguille d'électricien (pouvant être désigné de façon équivalente par tire-fil d'électricien). Ainsi, le câble 1410 est adapté pour un enroulement et un déroulement fréquent, augmentant la durée de vie de l'ensemble 1. De façon alternative, on peut prévoir que le câble 1410 soit rigide et articulé.

Selon un exemple, le câble 1410 peut présenter une longueur choisie de façon à correspondre à la longueur de course du tablier 12 entre sa position totalement passante et sa position totalement occultante. Lorsque le tablier est dans la position totalement passante, le câble 1410 est déroulé sur cette longueur. Lors que le tablier 12 est dans sa position totalement occultante, le câble 1410 est enroulé sur cette longueur. Ainsi, lors du passage du tablier 12 de sa position occultante à sa position passante, le câble 1410 peut être enroulé autour du premier organe de couplage 1400 au fur et à mesure de la course du tablier 12. Lorsque le tablier 12 arrive en fin de course sur dans sa position totalement occultante, le câble 1410 entraîne la fermeture de l'ouvrant 11. Lorsque le tablier 12 est actionné et quitte la position totalement occultante, le câble 1410 entraîne l'ouverture de l'ouvrant 11. Cette solution permet de s'affranchir des différences d'amplitude entre l'ouverture de l'ouvrant 11, typiquement de l'ordre d'une dizaine de centimètres, et la longueur de course du tablier 12 avec un mécanisme simple. Il n'est pas nécessaire d'ajouter un mécanisme d'embrayage supplémentaire.

Comme énoncé précédemment, pour dissocier l'actionnement de l'ouvrant 11 et l'actionnement du tablier 12 lors du fonctionnement du moteur 130, le dispositif de tringlerie 141 peut présenter une configuration d'engagement et une configuration de dégagement. Ces deux configurations sont maintenant décrites en détail en référence aux figures 3A à 3C.

La première extrémité 1410a du câble 1410 peut être montée de façon amovible à l'ouvrant 11. Dans la configuration d'engagement, la première extrémité 1410a du câble 1410 peut être rendue solidaire de l'ouvrant 11 par un organe d'engagement 1411. Dans la configuration de dégagement, l'organe d'engagement 1411 peut désolidariser cette première extrémité 1410a de l'ouvrant 11. L'organe d'engagement 1411 peut être actionné par un utilisateur pour être passé alternativement de la configuration d'engagement à la configuration de dégagement. De préférence, l'organe d'engagement 1411 sera disposé du même côté que les pommelles de la menuiserie, parmi un côté intérieur et un côté extérieur de la menuiserie, par exemple à l'intérieur du bâtiment.

Pour cela, la première extrémité 1410a peut comprendre une tête 1410a', comme illustré par la figure 3A. Cette tête 1410a'peut être disposée dans l'organe d'engagement, lui-même disposé dans une ouverture 1100 du cadre 110 de l'ouvrant 11, comme illustré par la figure 3B. Dans la configuration d'engagement, illustrée en figure 3C, l'organe d'engagement 1411 peut être resserré autour de la tête 1410a'du câble 1410 pour la fixer à l'ouvrant. Dans la configuration de dégagement, illustrée en figure 3B, l'organe d'engagement 1411 peut autoriser la dissociation entre l'ouvrant 11 et la tête 1410a'.

Le dispositif d'entraînement 140 est maintenant décrit selon plusieurs exemples en référence aux figures 2 et 4 à 8. Selon l'exemple illustré en figure 4, le premier organe de couplage 1400 et le deuxième organe de couplage 1401 peuvent être des disques d'embrayage. Le premier organe de couplage 1400 et le deuxième organe de couplage 1401 présentent chacun une première face 1400j, 1401a, ces faces étant disposées en regard l'une de l'autre. Lorsque leurs premières faces 1400j, 1401a sont en contact, le premier organe de couplage 1400 peut être entraîné par friction par le deuxième organe de couplage 1401. Pour cela, leurs premières faces 1400j, 1401a sont dotées d'un revêtement présentant un coefficient de friction permettant la transmission d'un couple entre le premier organe de couplage 1400 et le deuxième organe de couplage 1401. En outre, le coefficient de frottement peut être suffisamment faible pour autoriser un glissement entre le premier organe de couplage 1400 et le deuxième organe de couplage 1401 lorsque le degré de liberté en rotation d'un des organes de couplage est supprimé.

De manière indépendante ou complémentaire à l'organe d'engagement 1411, le premier organe de couplage 1400 peut comprendre un dispositif de mise en butée configuré pour limiter son mouvement de rotation lorsqu'il est entraîné dans le premier sens S1. Notons que les caractéristiques du dispositif de mise en butée peuvent être exploitées de façon indépendante de l'organe d'engagement 1411. Selon l'exemple illustré en figure 2, le premier organe de couplage 1400 comprend une butée mobile 1400c. Le caisson 15 comprend une butée fixe 150 disposée sur sa face supérieure 153 et configurée pour mettre en butée la butée mobile 1400c lors d'une rotation du premier organe de couplage 1400 dans le premier sens S1.

Lorsque le moteur 130 est actionné dans le premier sens S1, le tablier 12 est enroulé pour passer de la position occultante à la position passante. Le deuxième organe de couplage 1401 est également entraîné en rotation dans le premier sens S1, et entraîne par friction la rotation du premier organe de couplage 1400 et l'ouverture de l'ouvrant 11. La butée mobile 1400c peut venir alors au contact de la butée fixe 150. Le degré de liberté en rotation dans le premier sens S1 du premier organe de couplage 1400 est alors supprimé. La force de friction entre le tablier 12, plus précisément ici le deuxième organe de couplage 140, et le premier organe de couplage 1400 autorise un glissement entre leurs surfaces en contact. Le tablier 12 peut poursuivre sa course tandis que le câble 1410 et donc l'ouvrant 11 ne se déplacent plus.

Lorsque le moteur est actionné dans le deuxième sens S2, le tablier 12 descend, le deuxième organe de couplage 1401 est entraîné en rotation dans le deuxième sens S2, et entraîne par friction la rotation du premier organe de couplage 1400 et la fermeture de l'ouvrant 11. Lorsque le câble 1410 est enroulé jusqu'à son maximum, ou de façon équivalente lorsque le câble 1410 est tendu, les organes de couplage 1400, 1401 glissent l'un par rapport à l'autre. Le degré de liberté en rotation dans le deuxième sens S2 du premier organe de couplage 1400 est alors supprimé. Le tablier 12 peut poursuivre sa course. Lorsque le dispositif de tringlerie 141 est dans sa configuration de dégagement, une butée fixe supplémentaire 150'peut être prévue, par exemple sur la face latérale 155 du caisson 15, la plus éloignée du dormant 10, pour supprimer le degré de liberté en rotation du premier organe de couplage 1400. Ainsi, le risque que le câble 1410 sorte du guide de coulissement 152 est évité.

Ainsi, si l'utilisateur souhaite remonter le tablier 12 tout en gardant l'ouvrant 11 fermé, il suffit de remonter le tablier 12. La butée mobile 1400c vient en butée sur la butée fixe 150 une fois l'ouvrant 11 en position ouverte. Une fois le tablier 12 complètement remonté, le tablier 12 peut être descendu de quelques centimètres pour venir fermer l'ouvrant 11. Le tablier 12 peut être ultérieurement remonté pour ouvrir l'ouvrant 11.

Par ailleurs, cette solution permet de résoudre le fait que le moteur 130 peut réaliser plusieurs tours pour enrouler ou dérouler le tablier 12 alors que la longueur de course du câble 1410 est inférieure, typiquement de l'ordre que d'une dizaine de centimètres pour une fenêtre à oscillo-battant. La longueur du câble 1410 peut ainsi être d'une longueur sensiblement égale à l'amplitude du mouvement d'ouverture de l'ouvrant, et être inférieur à la longueur de course du tablier 12.

Pour dissocier plus encore l'actionnement de l'ouvrant 11 de l'actionnement du tablier 12, le dispositif d'entraînement 140 peut être passé d'une configuration embrayée à une configuration débrayée. Pour cela, le dispositif d'entraînement 140 peut comprendre un organe élastique 1402, tel qu'un ressort de compression. Cet organe élastique 1402 est par exemple en appui par une première extrémité sur le caisson 15 et/ou au mur 2, et en appui par une deuxième extrémité au premier organe de couplage 1400. L'organe élastique 1402 présente une configuration active et une configuration inactive. Dans la configuration active de l'organe élastique 1402, les organes de couplages 1400, 1401 sont embrayés. L'organe élastique 1402 exerce alors une force d'appui sur le premier organe de couplage 1400 pour le maintenir en contact du deuxième organe de couplage 1401. Cette force d'appui est suffisante pour que les organes de couplage 1400 et 1401 soient alors couplés en rotation par friction.

On peut prévoir sur le premier organe 1400 une surface ou une pièce, au contact de l'organe élastique 1402 et qui présente avec ce dernier un faible coefficient de friction. Il peut donc y avoir un glissement en rotation entre l'organe élastique 1402 et le premier organe 1400 sans pour autant générer d'usure.

Dans la configuration inactive, l'organe élastique 1402 n'exerce pas de force suffisante pour que les organes 1400 et 1401 soient couplés en rotation par friction. L'organe élastique 1402 est par exemple amené dans sa position inactive en le retirant de l'ensemble 1 ou en le comprimant suffisamment pour réduire ou supprimer cette force. Pour cela, on peut par exemple prévoir de disposer entre l'extrémité de l'organe élastique 1402 et l'organe de couplage 1400 un écrou monté mobile sur une vis fixe, par exemple une vis coaxiale à l'axe de rotation A et coaxiale à un axe de l'organe élastique 1402. La rotation de l'écrou déplace ce dernier le long de la vis et comprime l'organe élastique 1402 le long de son axe de compression.

Lorsque l'organe élastique 1402 est dans sa position inactive, les deux organes de couplages 1400, 1401 sont alors débrayés et peuvent être actionnés indépendamment l'un de l'autre. Par exemple, on peut prévoir de débrayer les deux organes de couplages 1400, 1401 par l'organe élastique 1402 lorsque l'utilisateur ne souhaite pas coupler la fonction d'ouverture de l'ouvrant avec le moteur 130, typiquement pendant la saison hivernale.

Selon un autre exemple, le premier organe de couplage 1400 et le deuxième organe de couplage 1401 peuvent être des organes présentant chacun au moins un relief complémentaire, et de préférence au moins deux. Les reliefs d'un organe peuvent être configurés pour venir en prise avec les reliefs de l'autre organe de façon transmettre un couple lorsqu'ils sont en prise. Selon l'exemple illustré en figure 5, le tambour 131 joue le rôle du deuxième organe de couplage 1401. Le premier organe de couplage 1400 et le tambour 131 présentent chacun une première face 1400j, 1310 disposées en regard l'une de l'autre et présentant chacune les reliefs complémentaires 1400d, 1311. Lorsque leurs premières faces 1400j, 1310a sont en contact, leur reliefs complémentaires sont engagés et le premier organe de couplage 1400 peut être entraîné par le tambour 131. Dans cette configuration embrayée, un actionnement du tablier 12 entraîne un actionnement de l'ouvrant 11. Selon cet exemple, le premier organe de couplage 1400 et le tambour peuvent présenter chacun deux reliefs complémentaires 1400d, 1311 diamétralement opposés. Dans cet exemple les reliefs complémentaires 1400d, 1311 peuvent être au moins un plot et au moins un logement ou creux conformé pour loger au moins en partie le plot. Sur la figure 5 le premier organe de couplage 1400 porte au moins deux plots fixes 1400d et le deuxième organe de couplage 1401 porte au moins deux logements 1311.

Pour dissocier l'actionnement de l'ouvrant 11 de l'actionnement du tablier 12, le dispositif d'entraînement 140 peut être passé de la configuration embrayée à une configuration débrayée. Pour cela, le dispositif d'entraînement 140, et plus particulièrement le premier organe de couplage 1400, comprend au moins un organe de désengagement 1400e présentant une première position et une deuxième position. Selon l'exemple illustré en figure 5, l'organe de désengagement 1400a présente une position déployée et une position rétractée. L'organe de désengagement 1400e est disposé sur la première face 1400j du premier organe de couplage 1400 comme illustré en figure 5. Alternativement l'organe de désengagement peut être disposé sur le deuxième organe de couplage 1401. Dans ces exemples, il y a plusieurs organes de désengagement. Chaque organe de désengagement forme un plot rétractable. En outre, le dispositif d'entraînement 140 peut comprendre un organe élastique 1402 présentant les mêmes caractéristiques qu'énoncées pour l'exemple précédent.

Dans la configuration embrayée, illustrée par la figure 6A, l'organe de désengagement 1400e est dans sa position rétractée. En exerçant une force F sur le premier organe de couplage 1400, l'organe élastique 1402 maintient en prise les reliefs complémentaires 1400d, 1311. Dans la configuration débrayée, illustrée en figure 6B, l'organe de désengagement 1400e se déploie selon la direction horizontale x et s'oppose ainsi à la force F exercée par l'organe élastique 1402. Le premier organe de couplage 1400 et le tambour 131 sont donc éloignés selon la direction horizontale x et leurs reliefs complémentaires sont désengagés. Dans la configuration débrayée, lorsque le tambour 131 est entraîné en rotation par le moteur, le premier organe de couplage 1400 peut glisser contre le tambour 131 par l'intermédiaire de l'organe de désengagement 1400e. Pour cela, l'organe de désengagement 1400e présente un revêtement en métal ou en plastique, voire l'organe de désengagement 1400e est formé de métal ou de plastique. En outre, l'organe de désengagement 1400e peut être disposé en regard d'une piste anti-adhérente, par exemple à base de polytétrafluoroéthylène, disposée sur la face 1310 du tambour 131.

Selon un autre exemple, le premier organe de couplage 1400 et tambour 131 peuvent être chacun entraînés en rotation par le moteur 130. Plus particulièrement, le premier organe de couplage 1400 et tambour 131 peuvent être indépendamment entraînés en rotation par friction par le moteur 130. Pour dissocier l'actionnement du premier organe de couplage 1400 du fonctionnement du moteur 130, le dispositif d'entraînement 140 peut comprendre au moins un premier actionneur linéaire 1403. Le premier actionneur linéaire 1403 peut être fixe par rapport au premier organe de couplage 1400 et présenter une position déployée et une position rétractée permettant d'obtenir respectivement les configurations embrayée et débrayée du dispositif d'entraînement 140.

Selon l'exemple illustré en figure 7, le premier actionneur linéaire 1403 est disposé sur le mur 2 et s'étend entre sa position rétractée et sa position déployée selon une direction parallèle à l'axe de rotation A. Dans sa position déployée, le premier actionneur linéaire 1403 s'insère dans un relief complémentaire 1400h'du premier organe de couplage 1400, et plus particulièrement d'une roue de couplage 1400h. Dès lors, le premier actionneur linéaire 1403 supprime le degré de liberté en rotation du premier organe de couplage 1400. Cette roue de couplage 1400h peut être disposée de façon coaxiale à l'axe de rotation A et en regard du mur 2 et du premier actionneur linéaire 1403. La roue de couplage 1400h peut en outre présenter une pluralité de reliefs complémentaires disposés avec un espacement angulaire régulier sur la face de la roue 1400h en regard du premier actionneur linéaire 1403, comme illustrée sur la figure 8. Ainsi, le premier actionneur linéaire 1403 peut venir s'insérer dans un relief complémentaire 1400h' pour une pluralité de position en rotation de la roue de couplage 1400h.

Pour dissocier l'actionnement du tambour 131 du fonctionnement du moteur 130, le dispositif d'entraînement 140 peut en outre comprendre au moins un deuxième actionneur linéaire 1404. Le deuxième actionneur linéaire 1404 peut être fixe par rapport au tambour 131 et présenter une position déployée et une position rétractée. Selon l'exemple illustré en figure 7, le deuxième actionneur linéaire 1404 est disposé sur le mur 2 et s'étend entre sa position rétractée et sa position déployée selon une direction parallèle à l'axe de rotation A. Dans sa position déployée, le deuxième actionneur linéaire 1404 s'insère dans un relief complémentaire 1311'du tambour 13, et plus particulièrement d'une roue de couplage telle que précédemment décrite pour le premier organe de couplage 1400. Dès lors, le deuxième actionneur linéaire 1404 supprime le degré de liberté en rotation du tambour 131.

Ainsi, lorsque le premier actionneur linéaire 1403 est déployé et le deuxième actionneur linéaire 1404 est rétracté, le fonctionnement du moteur 130 entraîne la rotation du tambour 131 et l'actionnement du tablier 12. Selon le sens de rotation du moteur 130, il est possible de descendre ou de monter le tablier 12. Lorsque le premier actionneur linéaire 1403 est rétracté et le deuxième actionneur linéaire 1404 est déployé, le fonctionnement du moteur 130 entraîne la rotation du premier organe de couplage 1400 et l'actionnement de l'ouvrant 11. Selon le sens de rotation du moteur 130, il est possible d'ouvrir ou de fermer l'ouvrant 11. Selon un exemple, le pilotage des premier 1403 et deuxième 1404 actionneurs linéaires peut être antagoniste, c'est à dire que lorsque l'un des premier 1403 et deuxième 1404 actionneurs linéaires est déployé, l'autre est rétracté.

Ainsi, l'actionnement de l'ouvrant 11 et du tablier 12 peuvent être complètement dissociés, tout en utilisant un unique moteur 130 et deux actionneurs linéaires 1403, 1404. Le coût des deux actionneurs étant inférieur au coût d'un moteur supplémentaire pour motoriser indépendamment l'ouvrant 11 et le tablier 12, le coût de l'ensemble 1 reste réduit par rapport aux solutions existantes.

On notera que ces actionneurs linéaires, bien qu'avantageux par leur simplicité et leur cout peuvent être remplacés par d'autres types d'actionneurs, tels que des actionneurs en rotation.

Au vu de la description qui précède, il apparaît clairement que l'invention propose un ensemble motorisé, comprenant un tablier, amélioré par rapport aux solutions existantes. L'ensemble motorisé permet plus particulièrement d'améliorer l'actionnement de l'ouvrant et du tablier, par exemple pour automatiser leur fonctionnement.

L'invention n'est pas limitée aux modes de réalisations précédemment décrits et s'étend à tous les modes de réalisation couverts par les revendications.

On peut notamment prévoir que l'ouvrant s'ouvre vers l'extérieur lors du passage de la position fermée à la position ouverte, et que le tablier soit extérieur également. Par exemple, on peut prévoir pour cela un inverseur mécanique entre l'arbre de transmission et le deuxième organe de couplage, voire le premier organe de couplage.

On peut prévoir également que l'ouvrant présente une poignée d'actionnement pour son actionnement manuel par un utilisateur.

Dans la description qui précède, on s'est référé au cas où la position normale d'utilisation de l'ensemble, et notamment de la menuiserie est verticale. On peut prévoir que la position normale d'utilisation de la menuiserie soit oblique, par exemple pour une fenêtre de toit.

Naturellement, d'autres modes de réalisation sont parfaitement envisageables pour mettre en oeuvre la configuration embrayée, dans laquelle de l'organe de commande est entrainé en déplacement alternativement entre la première position et la deuxième position, et la configuration débrayée dans laquelle, lors d'un fonctionnement du moteur, le système de couplage n'entraîne pas de déplacement de l'organe de commande alternativement entre la première position et la deuxième position. L'homme du métier serait parfaitement à même de se rendre compte que d'autres moyens peuvent être utilisés pour assurer ces fonctions.

### LISTE DES REFERENCES

1 Ensemble
10 Dormant
100 Traverse
1000 Ouverture
101 Montant
11 Ouvrant
110 Cadre de l'ouvrant
1100 Ouverture
111 Vitre
12 Tablier roulant
120 Premier bord latéral
121 Deuxième bord latéral
122 Bord inférieur
13 Système actionneur
130 Moteur
1300 Arbre de transmission
131 Tambour
1310 Première face
1311 Relief complémentaire
1311'Relief complémentaire
14 Système de couplage
140 Dispositif de couplage
1400 Premier organe de couplage
1400a Gorge
1400a'Ouverture
1400b Organe de transmission
1400c Butée mobile
1400d Relief complémentaire
1400e Organe de désengagement
1400h Roue de couplage
1400h'Relief complémentaire
1400i Contour
1400j Première face
1400k Deuxième face
14001 Tambour du tablier
1401 Deuxième organe de couplage
1401a Première face
1402 Organe élastique
1403 Premier actionneur linéaire
1404 Deuxième actionneur linéaire
141 Dispositif de tringlerie
1410 Câble de commande
1410a Première extrémité
1410a'Tête
1410b Deuxième extrémité
1411 Organe d'engagement
15 Caisson
150 Butée fixe
150' Butée fixe
151 Palier
152 Guide de coulissement
153 Face supérieure
154 Face inférieure
155 Face latérale
156 Face transverse
157 Relief de matière
16 Système de commande
2 Mur
A Axe de rotation
S1 Premier sens
S2 Deuxième sens

## Revendications

1. Ensemble (1) comprenant :
- un tablier roulant (12) mobile entre une position rétractée et au moins une position déployée,
- un système actionneur (13) comprenant un moteur (130) configuré pour entraîner le passage du tablier roulant (12) alternativement de la position rétractée à l'au moins une position déployée,
- un système de couplage (14) comportant au moins un organe de commande (1410) destiné à être relié à un ouvrant (11) d'une menuiserie, le système de couplage (14) étant configuré de sorte que ledit moteur (130) entraîne un déplacement de l'organe de commande (1410) alternativement entre une première position et une deuxième position, de façon à pouvoir respectivement passer l'ouvrant (11) entre une position fermée et une position ouverte,
l'ensemble (1) étant caractérisé en ce le système de couplage (14) comprend un dispositif d'entraînement (140), le dispositif d'entraînement (140) présentant une configuration embrayée dans laquelle le système de couplage (14) est configuré pour coopérer avec le moteur (130) de façon à entraîner le déplacement de l'organe de commande (1410) alternativement entre la première position et la deuxième position, et une configuration débrayée dans laquelle, lors d'un fonctionnement du moteur (130), le système de couplage (14) n'entraîne pas de déplacement de l'organe de commande (1410) alternativement entre la première position et la deuxième position.

2. Ensemble (1) selon la revendication précédente, dans lequel le tablier roulant (12) est monté sur un tambour (131) entraîné en rotation autour d'un axe de rotation (A), par le moteur (130) et dans lequel:
- lorsque le moteur (130) est actionné dans un premier sens, le moteur (130) entraîne au moins l'un parmi le tambour (131) et le système de couplage (14), le tambour (131) étant entraîné en rotation dans le premier sens pour passer le tablier roulant (12) de l'au moins une position déployée à la position rétractée, et le système de couplage (14) entraînant le déplacement de l'organe de commande (1410) de la première position à la deuxième position, de façon à passer l'ouvrant (11) de la position fermée à la position ouverte, et
- lorsque le moteur (130) est actionné dans un deuxième sens, opposé au premier sens, le moteur (130) entraîne au moins l'un parmi le tambour (131) et le système de couplage (14), le tambour (131) étant entraîné en rotation dans le deuxième sens pour passer le tablier roulant (12) de la position rétractée à l'au moins une position déployée, et le système de couplage (14) entraînant le déplacement de l'organe de commande (1410) de la deuxième position à la première position, de façon à passer l'ouvrant (11) de la position ouverte à la position fermée.

3. Ensemble (1) selon l'une quelconque des revendications précédentes, dans lequel le système de couplage (14) comprend un dispositif d'entraînement (140) et un dispositif de tringlerie (141) comprenant l'organe de commande (1410), le dispositif d'entraînement (140) étant configuré pour être entraîné en rotation par le moteur (130) et actionner le déplacement, de préférence un déplacement au moins en translation, de l'organe de commande (1410) alternativement entre la première position et la deuxième position, l'organe de commande (1410) étant destiné à exercer une force de poussée sur l'ouvrant (11) lors de son déplacement de la première position à la deuxième position, et une force de traction sur l'ouvrant (11) lors de son déplacement de la deuxième position à la première position.

4. Ensemble (1) selon la revendication précédente, dans lequel le dispositif de tringlerie (141) présente une configuration d'engagement autorisant l'organe de commande (1410) à exercer au moins l'une parmi la force de poussée et la force de traction sur l'ouvrant (11) lorsque le système de couplage (14) est actionné par le moteur (130), et une configuration de dégagement dans laquelle l'organe de commande (1410) n'exerce pas de force de poussée et de traction sur l'ouvrant lorsque le système de couplage (14) est actionné par le moteur.

5. Ensemble (1) selon l'une quelconque des revendications 3 et 4, dans lequel l'organe de commande (1410) est un câble de commande (1410) destiné à être relié par une première portion (1410a) à l'ouvrant (11) et est relié par une deuxième portion (1410b) au dispositif d'entraînement (140), et dans lequel le dispositif d'entraînement (140) est configuré de façon à enrouler au moins partiellement le câble (1410) de la deuxième position à la première position, pour passer l'ouvrant (11) de la position ouverte à la position fermée, et de façon à dérouler au moins partiellement le câble (1410) de la première position à la deuxième position, pour faire passer l'ouvrant (11) de la position fermée à la position ouverte, et de préférence dans lequel le moteur (130) présente un arbre de transmission (1300) et le dispositif d'entraînement (140) comprend un premier organe de couplage (1400) coaxial à l'arbre de transmission et présentant une gorge (1400a), la deuxième portion (1410b) du câble (1410) étant de préférence fixée dans la gorge (1400a), le premier organe de couplage (1400) étant de préférence configuré de façon à être entraîné en rotation par l'arbre de transmission (1300) pour sélectivement enrouler et dérouler le câble (1410).

6. Ensemble (1) selon la revendication précédente, dans lequel le câble (1410) présente une longueur choisie de sorte que :
- lorsque le tablier roulant (12) est dans la position rétractée, le câble (1410) est déroulé sur toute ladite longueur,
- lorsque le tablier roulant (12) est dans une position déployée maximale dans laquelle le tablier roulant (12) est destiné à recouvrir totalement l'ouvrant (11), le câble (1410) est enroulé sur ladite longueur, le câble (1410) étant enroulé au fur et à mesure de la course du tablier roulant (12) de la position rétractée à la position déployée maximale.

7. Ensemble (1) selon l'une quelconque des revendications précédentes, dans lequel, le moteur (130) présentant un arbre de transmission (1300) mobile en rotation autour d'un axe de rotation (A) et le dispositif d'entraînement (140) comprenant un premier organe de couplage (1400) coaxial à l'arbre de transmission (1300), le dispositif d'entraînement comprend un deuxième organe de couplage (1401) coaxial et solidaire en rotation de l'arbre de transmission (1300) autour de l'axe de rotation (A) et configuré pour entraîner en rotation le premier organe de couplage (1400) dans la configuration embrayée.

8. Ensemble (1) selon la revendication précédente, dans lequel le dispositif d'entraînement (140) comprend un organe élastique (1402) relié au premier organe de couplage (1400) et présentant une position active et une position inactive de sorte que :
- dans la configuration active, l'organe élastique (1402) exerce une force de maintien du premier organe de couplage (1400) au contact du deuxième organe de couplage (1401), autorisant ainsi un couplage en rotation des premier (1400) et deuxième (1401) organes de couplage,
- dans sa configuration inactive, l'organe élastique (1402) n'exerce pas une force de maintien permettant un couplage en rotation des premier (1400) et deuxième (1401) organes de couplage.

9. Ensemble (1) selon l'une quelconque des revendications 1 à 6, dans lequel, le moteur (130) présentant un arbre de transmission (1300) mobile en rotation autour d'un axe de rotation (A), le dispositif d'entraînement (140) comprenant un premier organe de couplage (1400) coaxial à l'arbre de transmission (1300), et le tablier roulant (12) étant monté sur un tambour (131) coaxial au moteur (130) et entraîné en rotation par le moteur (130), le premier organe de couplage (1400) et le tambour (131) présentent chacun au moins un relief complémentaire (1400d, 1311) configuré pour solidariser au moins en rotation autour de l'axe de rotation (A) le tambour (131) et le premier organe de couplage (1400), dans la configuration embrayée.

10. Ensemble (1) selon la revendication précédente, dans lequel le dispositif d'entraînement (140) comprend au moins un organe de désengagement (1400e) présentant une première position et une deuxième position de sorte que :
- dans la configuration embrayée, et lorsque l'organe de désengagement (1400e) est dans sa première position, le premier organe de couplage (1400) est solidaire du tambour (131) au moins en rotation autour de son axe de rotation (A) par leur au moins un relief complémentaire (1400d, 1311),
- dans la configuration débrayée, et lorsque l'organe de désengagement (1400e) est dans sa deuxième position, l'organe de désengagement (1400e) éloigne le premier organe de couplage (1400) et le tambour (131) de façon à désengager leur au moins un relief complémentaire (1400d, 1311), autorisant ainsi une rotation relative entre le premier organe de couplage (1400) et le tambour (131).

11. Ensemble (1) selon l'une quelconque des revendications 9 et 10, dans lequel le dispositif d'entraînement (140) comprend un organe élastique (1402) relié au premier organe de couplage (1400) et présentant une position active et une position inactive de sorte que :
- dans sa position active, l'organe élastique (1402) exerce une force de maintien du premier organe de couplage (1400) au contact du tambour (131) autorisant ainsi un couplage en rotation du premier organe de couplage (1400) et du tambour (131) par leur au moins un relief complémentaire (1400d, 1311),
- dans sa configuration inactive, l'organe élastique (1402) n'exerce pas une force de maintien permettant un couplage en rotation du premier organe de couplage (1400) et du tambour (131).

12. Ensemble (1) selon l'une quelconque des revendications 1 à 6, dans lequel, le moteur (130) présentant un arbre de transmission (1300) mobile en rotation autour d'un axe de rotation, le dispositif d'entraînement (140) comprenant un premier organe de couplage (1400) configuré pour être entraîné en rotation par l'arbre de transmission (1300), le dispositif d'entraînement (140) comprend au moins un premier actionneur linéaire (1403) fixe par rapport au premier organe de couplage (1400) et présentant une position déployée et une position rétractée, de sorte que :
- dans la configuration embrayée, le premier actionneur (1403) est dans sa position rétractée et le premier organe de couplage (1400) est libre en rotation autour de l'axe de rotation,
- dans la configuration débrayée, le premier actionneur (1403) est dans sa position déployée et bloque en rotation le premier organe de couplage (1400).

13. Ensemble (1) selon la revendication précédente, dans lequel, le tablier roulant (12) est monté sur un tambour (131) entraîné en rotation par l'arbre de transmission (1300), le dispositif d'entraînement comprend au moins un deuxième actionneur linéaire (1404) fixe par rapport au tambour (131) et présentant une position déployée et une position rétractée, de sorte que :
- lorsque le deuxième actionneur (1404) est dans sa position rétractée et le tambour (131) est libre en rotation autour de l'axe de rotation,
- lorsque le deuxième actionneur (1404) est dans sa position déployée, le deuxième actionneur (1404) bloque en rotation le tambour (131).

14. Ensemble (1) selon l'une quelconque des revendications précédentes, comprenant l'ouvrant (11) au moins de la menuiserie et de préférence toute la menuiserie.

## Patentansprüche

1. Anordnung (1), umfassend:
- eine Rollladenschürze (12), die zwischen einer eingefahrenen Position und mindestens einer ausgefahrenen Position bewegbar ist,
- ein Betätigungssystem (13), das einen Motor (130) umfasst, der dazu eingerichtet ist, die Bewegung der Rollladenschürze (12) abwechselnd von der eingefahrenen Position in die mindestens eine ausgefahrene Position anzutreiben,
- ein Kupplungssystem (14), das mindestens ein Steuerelement (1410) umfasst, das dazu bestimmt ist, mit einem Flügel (11) einer Schreinerei verbunden zu werden, wobei das Kupplungssystem (14) derart eingerichtet ist, dass der Motor (130) eine Verschiebung des Steuerelements (1410) abwechselnd zwischen einer ersten Position und einer zweiten Position derart antreibt, dass es jeweils den Flügel (11) zwischen einer geschlossenen Position und einer geöffneten Position bewegen kann,
wobei die Anordnung (1) **dadurch gekennzeichnet ist, dass** das Kupplungssystem (14) eine Antriebsvorrichtung (140) umfasst, wobei die Antriebsvorrichtung (140) eine eingekuppelte Konfiguration, in der das Kupplungssystem (14) dazu eingerichtet ist, derart mit dem Motor (130) zusammenzuwirken, dass es die Verschiebung des Steuerelements (1410) abwechselnd zwischen der ersten Position und der zweiten Position antreibt, und eine ausgekuppelte Konfiguration aufweist, in der das Kupplungssystem (14) während des Betriebs des Motors (130) keine Verschiebung des Steuerelements (1410) abwechselnd zwischen der ersten Position und der zweiten Position antreibt.

2. Anordnung (1) nach dem vorhergehenden Anspruch, bei der die Rollladenschürze (12) auf einer Trommel (131) montiert ist, die durch den Motor (130) um eine Drehachse (A) drehangetrieben wird, und bei der:
- wenn der Motor (130) in einer ersten Richtung betätigt wird, der Motor (130) die Trommel (131) und/oder das Kupplungssystem (14) antreibt, wobei die Trommel (131) in der ersten Richtung drehangetrieben wird, um die Rollladenschürze (12) von der mindestens einen ausgefahrenen Position in die eingefahrene Position zu bringen, und das Kopplungssystem (14) die Verschiebung des Steuerelements (1410) von der ersten Position in die zweite Position derart antreibt, dass sie den Flügel (11) von der geschlossenen Position in die offene Position bewegt, und
- wenn der Motor (130) in einer zweiten Richtung betätigt wird, die der ersten Richtung entgegengesetzt ist, der Motor (130) die Trommel (131) und/oder das Kupplungssystem (14) antreibt, wobei die Trommel (131) in die zweite Richtung drehangetrieben wird, um die Rollladenschürze (12) von der eingefahrenen Position in die mindestens eine ausgefahrene Position zu bewegen, und das Kupplungssystem (14) die Verschiebung des Steuerelements (1410) von der zweiten in die erste Position derart antreibt, dass es den Flügel (11) von der geöffneten Position in die geschlossene Position bewegt.

3. Anordnung (1) nach einem der vorhergehenden Ansprüche, bei der das Kupplungssystem (14) eine Antriebsvorrichtung (140) und eine Gestängevorrichtung (141) umfasst, die das Steuerelement (1410) umfasst, wobei die Antriebsvorrichtung (140) dazu eingerichtet ist, um von dem Motor (130) drehangetrieben zu werden und die Verschiebung, vorzugsweise mindestens eine Translationsverschiebung, des Steuerelements (1410) abwechselnd zwischen der ersten Position und der zweiten Position zu betätigen, wobei das Steuerelement (1410) dazu bestimmt ist, eine Druckkraft auf den Flügel (11) während seiner Verschiebung von der ersten Position in die zweite Position und eine Zugkraft auf den Flügel (11) während seiner Verschiebung von der zweiten Position in die erste Position auszuüben.

4. Anordnung (1) nach dem vorhergehenden Anspruch, bei der die Gestängevorrichtung (141) eine Eingriffskonfiguration, die dem Steuerelement (1410) ermöglicht, eine Druckkraft und/oder eine Zugkraft auf den Flügel (11) auszuüben, wenn das Kupplungssystem (14) durch den Motor (130) betätigt wird, und eine Freigabekonfiguration aufweist, bei der das Steuerelement (1410) keine Druckkraft und keine Zugkraft auf den Flügel ausübt, wenn das Kupplungssystem (14) durch den Motor betätigt wird.

5. Anordnung (1) nach einem der Ansprüche 3 und 4, bei der das Steuerelement (1410) ein Steuerkabel (1410) ist, das dazu bestimmt ist, durch einen ersten Teil (1410a) mit dem Flügel (11) verbunden zu werden, und durch einen zweiten Teil (1410b) mit der Antriebsvorrichtung (140) verbunden ist, und bei der die Antriebsvorrichtung (140) derart eingerichtet ist, dass sie das Kabel (1410) zumindest teilweise von der zweiten Position in die erste Position aufwickelt, um den Flügel (11) auf der geöffneten Position in die geschlossene Position zu bewegen, und derart, dass sie das Kabel (1410) zumindest teilweise von der ersten Position in die zweite Position abwickelt, um den Flügel (11) von der geschlossenen Position in die geöffnete Position zu bewegen, und bei der vorzugsweise der Motor (130) eine Übertragungswelle (1300) aufweist und die Antriebsvorrichtung (140) ein erstes Kupplungselement (1400) umfasst, das axial zur Übertragungswelle verläuft und eine Vertiefung (1400a) aufweist, wobei der zweite Teil (1410b) des Kabels (1410) vorzugsweise in der Vertiefung (1400a) befestigt ist, wobei das erste Kupplungselement (1400) vorzugsweise derart eingerichtet ist, dass es durch die Übertragungswelle (1300) drehangetrieben wird, um das Kabel (1410) selektiv auf- und abzuwickeln.

6. Anordnung (1) nach dem vorhergehenden Anspruch, bei der das Kabel (1410) eine derart gewählte Länge aufweist, dass:
- wenn sich die Rollladenschürze (12) in der eingefahrenen Position befindet, das Kabel (1410) über die gesamte Länge abgewickelt ist,
- wenn sich die Rollladenschürze (12) in der maximal ausgefahrenen Position befindet, in der die Rollladenschürze (12) dazu bestimmt ist, den Flügel (11) vollständig abzudecken, das Kabel (1410) über die Länge aufgewickelt ist, wobei das Kabel (1410) während des Laufs der Rollladenschürze (12) nach und nach aus der eingefahrenen Position in die maximal ausgefahrene Position aufgewickelt wird.

7. Anordnung (1) nach einem der vorhergehenden Ansprüche, bei der der Motor (130) eine Übertragungswelle (1300) aufweist, die um eine Drehachse (A) drehbeweglich ist, und die Antriebsvorrichtung (140) ein erstes Kupplungselement (1400) umfasst, das koaxial zur Übertragungswelle (1300) verläuft, die Antriebsvorrichtung ein zweites Kupplungselement (1401) umfasst, das koaxial zur Übertragungswelle (1300) verläuft und drehfest mit dieser um die Drehachse (A) ist, und dazu eingerichtet ist, dass sie das erste Kupplungselement (1400) in der eingekuppelten Konfiguration drehend anzutreiben.

8. Anordnung (1) nach dem vorhergehenden Anspruch, bei der die Antriebsvorrichtung (140) ein elastisches Element (1402) umfasst, das mit dem ersten Kupplungselement (1400) verbunden ist und eine aktive Position und eine inaktive Position aufweist, so dass:
- das elastische Element (1402) in der aktiven Konfiguration eine Haltekraft ausübt, die das erste Kupplungselement (1400) in Kontakt mit dem zweiten Kupplungselement (1401) hält und so eine Drehkupplung des ersten (1400) und des zweiten (1401) Kupplungselements ermöglicht,
- das elastische Element (1402) in seiner inaktiven Konfiguration keine Haltekraft ausübt, die eine Drehkupplung des ersten (1400) und des zweiten (1401) Kupplungselements erlaubt.

9. Anordnung (1) nach einem der Ansprüche 1 bis 6, bei der der Motor (130) eine Übertragungswelle (1300) aufweist, die um eine Drehachse (A) drehbeweglich ist, wobei die Antriebsvorrichtung (140) ein erstes Kupplungselement (1400) umfasst, das koaxial zur Übertragungswelle (1300) verläuft, und die Rollladenschürze (12) auf einer Trommel (131) montiert ist, die koaxial zum Motor (130) ist und vom Motor (130) drehangetrieben wird, wobei das erste Kupplungselement (1400) und die Trommel (131) jeweils mindestens ein komplementäres Profil (1400d, 1311) aufweisen, das dazu eingerichtet ist, die Trommel (131) und das erste Kupplungselement (1400) in der eingekuppelten Konfiguration zumindest drehfest um die Drehachse (A) zu verbinden.

10. Anordnung (1) nach dem vorhergehenden Anspruch, bei der die Antriebsvorrichtung (140) mindestens ein Freigabeelement (1400e) umfasst, das eine erste Position und eine zweite Position aufweist, so dass:
- in der eingekuppelten Konfiguration, und wenn sich das Freigabeelement (1400e) in seiner ersten Position befindet, das erste Kupplungselement (1400) mit der Trommel (131) durch ihr mindestens ein komplementäres Profil (1400d, 1311) zumindest drehfest um seine Drehachse (A) verbunden ist,
- in der ausgekuppelten Konfiguration, und wenn sich das Freigabeelement (1400e) in seiner zweiten Position befindet, das Freigabeelement (1400e) das erste Kupplungselement (1400) und die Trommel (131) derart voneinander trennt, dass ihr mindestens ein komplementäres Profil (1400d, 1311) außer Eingriff ist und so eine relative Drehung zwischen dem ersten Kupplungselement (1400) und der Trommel (131) ermöglicht wird.

11. Anordnung (1) nach einem der Ansprüche 9 und 10, bei der die Antriebsvorrichtung (140) ein elastisches Element (1402) umfasst, das mit dem ersten Kupplungselement (1400) verbunden ist und eine aktive Position und eine inaktive Position aufweist, so dass:
- das elastische Element (1402) in seiner aktiven Position eine Haltekraft ausübt, die das erste Kupplungselement (1400) in Kontakt mit der Trommel (131) hält und so eine Drehkupplung des ersten Kupplungselements (1400) und der Trommel (131) durch ihr mindestens ein komplementäres Profil (1400d, 1311) ermöglicht,
- das elastische Element (1402) in seiner inaktiven Konfiguration keine Haltekraft ausübt, die eine Drehkupplung des ersten Kupplungselements (1400) und der Trommel (131) erlaubt.

12. Anordnung (1) nach einem der Ansprüche 1 bis 6, bei der der Motor (130) eine Übertragungswelle (1300) aufweist, die drehbeweglich um eine Drehachse ist, wobei die Antriebsvorrichtung (140) ein erstes Kupplungselement (1400) umfasst, das dazu eingerichtet ist, durch die Übertragungswelle (1300) drehangetrieben zu werden, wobei die Antriebsvorrichtung (140) mindestens einen ersten linearen Aktuator (1403) umfasst, der in Bezug auf das erste Kupplungselement (1400) befestigt ist und eine ausgefahrene Position und eine eingefahrene Position aufweist, so dass:
- sich der erste Aktuator (1403) in der eingekuppelten Konfiguration in seiner eingefahrenen Position befindet und das erste Kupplungselement (1400) sich frei um die Drehachse drehen kann,
- sich der erste Aktuator (1403) in der ausgekuppelten Konfiguration in seiner ausgefahrenen Position befindet und das erste Kupplungselement (1400) in der Drehung blockiert.

13. Anordnung (1) nach dem vorhergehenden Anspruch, bei der die Rollladenschürze (12) auf einer Trommel (131) montiert ist, die durch die Übertragungswelle (1300) drehangetrieben wird, wobei die Antriebsvorrichtung mindestens einen zweiten linearen Aktuator (1404) umfasst, der in Bezug auf die Trommel (131) befestigt ist und eine ausgefahrene Position und eine eingefahrene Position aufweist, so dass:
- wenn sich der zweite Aktuator (1404) in seiner eingefahrenen Position befindet und die Trommel (131) sich frei um die Drehachse drehen kann,
- wenn sich der zweite Aktuator (1404) in seiner ausgefahrenen Position befindet, der zweite Aktuator (1404) die Trommel (131) in der Drehung blockiert.

14. Anordnung (1) nach einem der vorhergehenden Ansprüche, umfassend mindestens den Flügel (11) der Schreinerei und vorzugsweise die gesamte Schreinerei.

## Claims

1. An assembly (1) comprising:
- a roller blind apron (12) movable between a retracted position and at least one deployed position,
- an actuator system (13) comprising a motor (130) configured to drive the passage of the roller apron (12) alternately from the retracted position to the at least one deployed position,
- a coupling system (14) including at least one control member (1410) intended to be connected to a sash (11) of a carpentry, the coupling system (14) being configured so that said motor (130) drives a movement of the control member (1410) alternately between a first position and a second position, so as to be able to make the sash (11) pass respectively between a closed position and an open position.
the assembly (1) being **characterised in that** the coupling system (14) comprises a drive device (140), the drive device (140) having an engaged configuration in which the coupling system (14) is configured to cooperate with the motor (130) so as to cause the movement of the control member (1410) alternately between the first position and the second position, and a disengaged configuration in which, during an operation of the motor (130), the coupling system (14) does not cause the movement of the control member (1410) alternately between the first position and the second position.

2. The assembly (1) according to the preceding claim, wherein the roller apron (12) is mounted on a drum (131) driven in rotation around an axis of rotation (A), by the motor (130) and wherein:
- when the motor (130) is actuated in a first direction, the motor (130) drives at least one amongst the drum (131) and the coupling system (14), the drum (131) being driven in rotation in the first direction to make the roller apron (12) pass from the at least one deployed position to the retracted position, and the coupling system (14) causing the movement of the control member (1410) from the first position to the second position, so as to make the sash (11) pass from the closed position to the open position, and
- when the motor (130) is actuated in a second direction, opposite to the first direction, the motor (130) drives at least one amongst the drum (131) and the coupling system (14), the drum (131) being driven in rotation in the second direction to make the roller apron (12) pass from the retracted position to the at least one deployed position, and the coupling system (14) causing the movement of the control member (1410) from the second position to the first position, so as to make the sash (11) pass from the open position to the closed position.

3. The assembly (1) according to any one of the preceding claims, wherein the coupling system (14) comprises a drive device (140) and a linkage device (141) comprising the control member (1410), the drive device (140) being configured to be driven in rotation by the motor (130) and actuate the movement, preferably a movement at least in translation, of the control member (1410) alternately between the first position and the second position, the control member (1410) being intended to exert a pushing force on the sash (11) during movement thereof from the first position to the second position, and a pulling force on the sash (11) during movement thereof from the second position to the first position.

4. The assembly (1) according to the preceding claim, wherein the linkage device (141) has an engagement configuration enabling the control member (1410) to exert at least one amongst the pushing force and the pulling force on the sash (11) when the coupling system (14) is actuated by the motor (130), and a release configuration in which the control member (1410) exerts no pushing and pulling force on the sash when the coupling system (14) is actuated by the motor.

5. The assembly (1) according to any one of claims 3 and 4, wherein the control member (1410) is a control cable (1410) intended to be connected by a first portion (1410a) to the sash (11) and is connected by a second portion (1410b) to the drive device (140), and wherein the drive device (140) is configured to at least partially wind the cable (1410) from the second position to the first position, to make the sash (11) pass from the open position to the closed position, and so as to at least partially unwind the cable (1410) from the first position to the second position, to make the sash (11) pass from the closed position to the open position, and preferably wherein the motor (130) has a transmission shaft (1300) and the drive device (140) comprises a first coupling member (1400) coaxial with the transmission shaft and having a groove (1400a), the second portion (1410b) of the cable (1410) being preferably attached in the groove (1400a), the first coupling member (1400) being preferably configured so as to be driven in rotation by the transmission shaft (1300) to selectively wind and unwind the cable (1410).

6. The assembly (1) according to the preceding claim, wherein the cable (1410) has a length selected so that:
- when the roller apron (12) is in the retracted position, the cable (1410) is unwound over the entirety of said length,
- when the roller apron (12) is in a maximum deployed position in which the roller apron (12) is intended to completely cover the sash (11), the cable (1410) is wound over said length, the cable (1410) being wound as the roller apron (12) switches from the retracted position to the maximum deployed position.

7. The assembly (1) according to any one of the preceding claims, wherein, the motor (130) having a transmission shaft (1300) movable in rotation around an axis of rotation (A) and the drive device (140) comprising a first coupling member (1400) coaxial with the transmission shaft (1300), the drive device comprises a second coupling member (1401) coaxial and secured in rotation with the transmission shaft (1300) around the axis of rotation (A) and configured to drive the first coupling member (1400) in rotation in the engaged configuration.

8. The assembly (1) according to the preceding claim, wherein the drive device (140) comprises an elastic member (1402) connected to the first coupling member (1400) and having an active position and an inactive position so that:
- in the active configuration, the elastic member (1402) exerts a force for holding the first coupling member (1400) in contact with the second coupling member (1401), thereby enabling a rotational coupling of the first (1400) and second (1401) coupling members,
- in its inactive configuration, the elastic member (1402) does not exert a holding force enabling a rotational coupling of the first (1400) and second (1401) coupling members.

9. The assembly (1) according to any one of claims 1 to 6, wherein, the motor (130) having a transmission shaft (1300) movable in rotation around an axis of rotation (A), the drive device (140) comprising a first coupling member (1400) coaxial with the transmission shaft (1300), and the roller apron (12) being mounted on a drum (131) coaxial with the motor (130) and driven in rotation by the motor (130), each of the first coupling member (1400) and the drum (131) has at least one complementary relief (1400d, 1311) configured to secure at least in rotation around the axis of rotation (A) the drum (131) and the first coupling member (1400), in the engaged configuration.

10. The assembly (1) according to the preceding claim, wherein the drive device (140) comprises at least one disengaging member (1400e) having a first position and a second position so that:
- in the engaged configuration, and when the disengagement member (1400e) is in its first position, the first coupling member (1400) is secured to the drum (131) at least in rotation around its axis of rotation (A) by their at least one complementary relief (1400d, 1311),
- in the disengaged configuration, and when the disengagement member (1400e) is in its second position, the disengagement member (1400e) moves the first coupling member (1400) and the drum (131) away so as to disengage their at least one complementary relief (1400d, 1311), thereby enabling a relative rotation between the first coupling member (1400) and the drum (131).

11. The assembly (1) according to any one of claims 9 and 10, wherein the drive device (140) comprises an elastic member (1402) connected to the first coupling member (1400) and having an active position and an inactive position so that:
- in its active position, the elastic member (1402) exerts a force for holding the first coupling member (1400) in contact with the drum (131), thereby enabling a rotational coupling of the first coupling member (1400) and the drum (131) by their at least one complementary relief (1400d, 1311),
- in its inactive configuration, the elastic member (1402) does not exert a holding force enabling a rotational coupling of the first coupling member (1400) and the drum (131).

12. The assembly (1) according to any one of claims 1 to 6, wherein, the motor (130) having a transmission shaft (1300) movable in rotation around an axis of rotation, the drive device (140) comprising a first coupling member (1400) configured to be driven in rotation by the transmission shaft (1300), the drive device (140) comprises at least one first linear actuator (1403) fixed with respect to the first coupling member (1400) and having a deployed position and a retracted position, so that:
- in the engaged configuration, the first actuator (1403) is in its retracted position and the first coupling member (1400) is free to rotate around the axis of rotation,
- in the disengaged configuration, the first actuator (1403) is in its deployed position and blocks the rotation of the first coupling member (1400).

13. The assembly (1) according to the preceding claim, wherein the roller apron (12) is mounted on a drum (131) driven in rotation by the transmission shaft (1300), the drive device comprises at least one second linear actuator (1404) fixed with respect to the drum (131) and having a deployed position and a retracted position, so that:
- when the second actuator (1404) is in its retracted position and the drum (131) is free to rotate around the axis of rotation,
- when the second actuator (1404) is in its deployed position, the second actuator (1404) blocks the rotation of the drum (131).

14. The assembly (1) according to any one of the preceding claims, comprising at least the sash (11) of the carpentry and preferably all of the carpentry.
